# EUROPÄISCHE PATENTANMELDUNG

(11) **EP 0 073 477 A1**
(43) Veröffentlichungstag der Anmeldung: **09.03.1983**
(21) Anmeldenummer: 82107831.8
(22) Anmeldetag: 26.08.1982
(51) Int. Cl.: A44B 17/00

(54) **Druckknopfverbindung, insbesondere für gestrickte oder gehäkelte Kleidungsstücke**

(30) Priorität: 29.08.1981 DE 3134261
(71) Anmelder: William Prym-Werke KG, D-52224 Stolberg (DE)
(72) Erfinder: Malmendier, Rudolf, D-5190 Stolberg (DE); Nysten, Bernhard, D-5100 Aachen (DE)
(74) Vertreter: Mentzel, Norbert, Dipl.-Phys.

(57) **Zusammenfassung**

Die Erfindung befaßt sich mit einer Druckknopfverbindung für insbesondere gestrickte oder gehäkelte Kleidungsstücke, deren Schauseite in Farbe, Material und Verarbeitungsart dem Material des Strick- oder Häkelstückes angepaßt werden kann, wobei die gefundene Lösung auf alle bisher bekannten Druckknopfsysteme anwendbar ist. Das wird durch ein ringförmig gestaltetes Schauteil des Verschlußsystems erreicht, das mit dem für das Kleidungsstück verwendeten Garnmaterial ganz oder teilweise verdeckt werden kann.

## Beschreibung

Die Erfindung befaßt sich mit einem Druckknopf für insbesondere gestrickte oder gehäkelte Kleidungsstücke oder dgl., der in seiner Schaufläche dem verwendeten Material der Strick- oder Häkelware anpaßbar ist.

Es sind bereits nähfrei zu befestigende Druckknopf-Systeme bekannt, deren Schauflächen aus Metall-Kappen bestehen, die durch chemische Verfahren gefärbt oder farbig lackiert sind. Ferner sind Kunststoff-Kappen bekannt, die in einem bestimmten Farbsortiment verfügbar sind.

Daneben sind Druckknöpfe bekannt, die mit einer stoffüberzogenen Kappe auf der Schauseite versehen sind.

Die bisher bekannten Druckknöpfe kann man zwar auch in Strickarbeiten einsetzen. Jedoch ist nur eine Farbanpassung in begrenztem Maße möglich und man erreicht einen Verschluß, der im Hinblick auf die Struktur von Strick- und Häkelwaren störend wirkt und textiltechnisch unbefriedigend ist, da er dem verwendeten Material des Kleidungsstückes nicht gerecht wird.

Die Erfindung hat sich zur Aufgabe gestellt, ein Druckknopfelement für Strick- und Häkelwaren zu entwickeln, dessen Schauseite in Farbe, Material und Verarbeitungsart dem Material des Strick- oder Häkelstückes angepaßt werden kann, wobei die gefundene Lösung auf alle bisher bekannten Druckknopfsysteme anwendbar ist.

Diese Vorteile werden erfindungsgemäß dadurch erreicht, daß das auf der Schauseite liegende Teil des Verschlußsystems so gestaltet ist, daß es mit dem für das Kleidungsstück verwendeten Garnmaterial ganz oder teilweise verdeckt werden kann. Dieses Verdecken kann wahlweise geschehen durch Umwickeln, Umstricken, Umhäkeln, überspannen oder auch durch gestrickte oder gehäkelte Überzüge.

In den Figuren 1 - 4 sind Ausführungsbeispiele des Erfindungsgedankens anhand verschiedener Druckknopfsysteme dargestellt. Es zeigen
Figur 1 einen Druckknopfverschluß, dessen Schauteil mittels am unteren Umfang angebrachter Krampen auf das eigentliche Druckknopfteil aufgeklemmt wird.
Figur 2 einen Druckknopf, bei dem das Schauteil gleichzeitig zur Befestigung eines Druckknopf-Elementes dient.
Figur 3 einen Druckknopfverschluß mit ringförmig gestaltetem Schauteil, durch dessen Mittelteil ein Stift zur Befestigung eines Druckknopf-Elementes hindurchgeführt wird.
Figur 4 eine Abwandlung des Systems nach Figur 3, wobei der Stift gleichzeitig Druckknopf-Patrize ist.

Das Ausführungsbeispiel nach Figur 1 zeigt einen Druckknopfverschluß, dessen Teile mittels Krampen im Kleidungsstück in an sich bekannter Weise befestigt werden. Das Schauteil 1 besteht aus einem kalottenförmig gebogenen Ring, dessen äußerer nach unten weisender Umfang mit Zähnen 2 versehen ist. Dieser kalottenförmige Ring kann mit dem entsprechenden Garnmaterial umwickelt, umhäkelt, umstrickt oder überspannt werden, wobei bei letzterem das Mittelloch überdeckt wird. Der Ring kann aber auch mit gestrickten oder gehäkelten überzügen verdeckt werden. Das Schauteil 1 kann dann auf ein an sich bekanntes Befestigungsteil 3 aufgedrückt werden, durch das dann ein Druckknopfverschlußteil 4 entweder mittels Krampen oder mittels _{N}ie- ten am Kleidungsstück befestigt wird.

Das Ausführungsbeispiel nach Figur 2 zeigt ein Schauteil 1, das als glatter Ring ausgebildet ist und das an seinem inneren Rand Krampen 5 trägt. Das Schauteil 1 kann mit dem Garn umwickelt, umhäkelt oder umstrickt werden und dient dann mittels seiner Krampen 5 unmittelbar zur Befestigung eines Druckknopfteiles 4 am Kleidungsstück. Es wäre auch möglich, das Schauteil 1 als glatten Ring zu gestalten, durch den nach dem Umwickeln, Umstricken oder Umhäkeln von oben ein Zackenring eingesteckt wird, der dann zur Befestigung eines Druckknopfteiles 4 am Kleidungsstück dient. Vorteilhafter ist jedoch das Schauteil mit angeformten Krampen, da es sich dabei um eine nur 4-teilige Verschlußkombination handelt.

Es wäre auch möglich, statt der Krampen 5 am Schauteil 1 einen ringförmigen Hohlraum vorzusehen. Bei diesem Verschlußsystem wäre dann das Druckknopfteil 4 seinerseits mit Krampen ausgestattet, die nach Durchgreifen des Kleidungsstückes umgebördelt und so von diesem Hohlraum aufgenommen würden.

In Figur 3 ist das Schauteil 1 als glatter Ring gestaltet, durch den nach dem Umwickeln, Umstricken oder Umhäkeln ein stiftförmiges Befestigungsteil 3 gesteckt und durch das Kleidungsstück hindurch mit dem Druckknopfteil 4 verbunden wird.

Figur 4 stellt eine Abwandlung des in Figur 3 gezeigten Systems dar. Das Befestigungsteil 3 ist hier zugleich Patrize einer Druckknopf-Verbindung, die nach dem Umwickeln, Umhäkeln oder Umstricken durch den Innen-0 des Schauteils 1 sowie durch das Kleidungsstück gedrückt und an dessen Unterseite mittels einer Klemmscheibe 6 verrastet wird.

Die Ausführungsbeispiele nach Figuren 3 und 4 könnten insofern abgewandelt werden, als zunächst die Befestigungsteile 3 durch das _{S}chauteil 1 gedrückt werden, welches anschließend durch überspannen oder überziehen bekleidet wird. Dadurch kann auch der Kopf des Stiftes 3 verdeckt werden. Die überzüge könnten an der Unterseite durch Zusammennähen oder dgl. gehalten werden.

## Patentansprüche

1. Druckknopfverbindung, insbesondere für gestrickte oder gehäkelte Kleidungsstücke oder dgl., bestehend aus einem bekleidbaren Schauteil und Mitteln zu seiner Befestigung am Kleidungsstück, dadurch gekennzeichnet, daß das Schauteil (1) ringförmig gestaltet ist.

2. Druckknopfverbindung nach Anspruch 1, gekennzeichnet durch eine gewölbte Oberfläche des Schauteiles (1).

3. Druckknopfverbindung nach Anspruch 1, gekennzeichnet durch eine profilierte Oberfläche des Schauteiles (1).

4. Druckknopfverbindung nach einem oder mehreren der Ansprüche 1 - 3, dadurch gekennzeichnet, daß das Schauteil (1) an seinem äußeren Rand mit an sich bekannten Mitteln (2) zum Halten des Bekleidungsmaterials versehen ist.

5. Druckknopfverbindung nach einem oder mehreren der Ansprüche 1 - 4, dadurch gekennzeichnet, daß das Schauteil (1) zur Aufnahme von Befestigungsmitteln (3) eines'Druckknopfteiles (4) am Kleidungsstück ausgebildet ist.

6. Druckknopfverbindung nach einem oder mehreren der Ansprüche 1 - 4, dadurch gekennzeichnet, daß das Schauteil (1) selbst Mittel (5) zur Befestigung eines Druckknopfteiles (4) am Kleidungsstück trägt.

7. Druckknopfverbindung nach einem oder mehreren der Ansprüche 1 - 5, dadurch gekennzeichnet, daß das Befestigungsmittel (3) als Druckknopfteil (4) gestaltet ist.
